# FASCICULE DE BREVET EUROPEEN

(11) **EP 3 498 930 B1**
(45) Date de publication et mention de la délivrance du brevet: **18.01.2023**
(21) Numéro de dépôt: 18207386.6
(22) Date de dépôt: 20.11.2018
(51) Int. Cl.: E04C 2/08, E04F 13/08, E04F 13/12, E04C 2/32, E04D 3/16, E04D 3/30

(54) **JEU DE TÔLES MÉTALLIQUES NERVURÉES**
SET VON GERIPPTEN METALLBLECHEN
SET OF RIBBED METAL SHEETS

(30) Priorité: 18.12.2017 FR 1762333
(43) Date de publication de la demande: 19.06.2019
(73) Titulaire: Ateliers 3S, 63118 Cébazat (FR)
(72) Inventeur: FAISANDIER, Julien, 63110 BEAUMONT (FR)
(74) Mandataire: Dennemeyer & Associates S.A.

(56) Documents cités:
- EP-A1- 3 034 708
- WO-A1-01/34379
- DE-C- 525 253
- DE-C- 658 809
- FR-A1- 2 515 143
- GB-A- 303 602
- GB-A- 466 727
- POHL R: "METALLDECKUNGEN. \AUCH ALS WARMDAECHER EINE SICHERE SACHE", DEUTSCHE BAUZEITSCHRIFT - DBZ, BERTELSMANN FACHVERLAG. GUTERSLOH, DE, vol. 41, no. 3, 1 mars 1993 (1993-03-01), pages 411-412,415, XP000345144, ISSN: 0011-4782

## Description

La présente invention concerne un jeu de tôles métalliques nervurées.

Par tôle, on désigne une plaque métallique, quelles que soient ses dimensions et la nature du matériau constitutif de cette tôle, que ce soit un métal ou un alliage métallique. Le terme « nervurée » doit être compris ici comme désignant un relief, positif ou négatif, donc en creux ou en bosse ménagé sur la tôle. Ce relief est à une altitude différente de celle du plan moyen de la tôle. La forme, le nombre et/ou la répartition des nervures sur la tôle sont variables. Ceci étant, dans tous les cas, les nervures sont parallèles entre elles et à la plus grande dimension de la tôle. Les nervures sont identiques sur une même tôle.

De telles tôles sont, de manière courante, utilisées en revêtement d'un bâtiment, que ce soit en toiture ou en façade. En variante, elles sont utilisées comme occultant de clôture ou pour réaliser une séparation, que ce soit en intérieur ou en extérieur. Il existe, de manière connue, des tôles équipées de nervures identiques et mitoyennes. Une telle unicité permet d'empiler plusieurs tôles, ce qui facilite le stockage et le transport. En revanche, cela implique que l'on transporte et/ou on stocke des tôles d'un type donné, donc pour réaliser un revêtement de bâtiment uniforme, au moins en ce qui concerne la configuration des nervures des tôles.

Pour créer des effets esthétiques sur une façade ou en séparation, les architectes souhaitent de plus en plus réaliser un revêtement qui présente un aspect visuel aléatoire. Pour cela, on utilise des tôles qui présentent, certes, des nervures identiques mais avec une répartition irrégulière des nervures sur la tôle, des parties non nervurées de dimensions variables existant entre les nervures, et/ou avec des jeux de tôles présentant une répartition régulière de nervures identiques sur une même tôle mais variable entre les tôles. DE-A-658 809 décrit un tel jeu de tôles avec des nervures différentes, en l'espèce des ondulations. FR-2515143 décrit un jeu de tôles ayant des nervures de même forme géométrique et une répartition différente des nervures sur une ou plusieurs tôles.

Le problème du stockage et du transport se pose alors puisque les tôles d'un jeu de tôles donné ne sont pas strictement identiques et donc ne sont pas parfaitement empilables, d'où des manipulations plus nombreuses et des espaces de stockage et/ou de transport plus importants. De telles contraintes génèrent donc un surcoût dans l'utilisation de telles tôles.

C'est à ces inconvénients qu'entend plus particulièrement remédier l'invention en proposant un jeu de tôles métalliques nervurées d'une fabrication et d'une mise en œuvre aisées et aisément empilables, quelle que soit la répartition des nervures.

A cet effet, l'invention a pour objet un jeu d'au moins deux plaques ou tôles en un matériau métallique, chaque tôle étant pourvue d'au moins deux nervures identiques, parallèles entre elles et à la plus grande dimension de la tôle et à base ouverte, au moins deux nervures d'une même tôle étant séparées par une partie non nervurée et lesdites au moins deux tôles constitutives d'un même jeu de tôle ayant des nervures de même forme géométrique et une répartition différente des nervures sur une ou plusieurs tôles constitutives dudit jeu de tôles, caractérisé en ce que la largeur DP de la partie non nervurée entre deux nervures voisines d'une même tôle définie par la relation : $DP = \left(m PU\right) - LB$ avec m un nombre entier non nul et diffèrent de un pour au moins deux nervures voisines sur au moins une tôle du jeu de tôles, PU un nombre dit pas utile, correspondant à la somme de la largeur de la base ouverte d'une nervure avec une largeur de la partie non nervurée séparant deux nervures voisines sur une même tôle, la largeur retenue étant la largeur la plus petite, prise sur l'ensemble des tôles constitutives du jeu de tôles, de la partie non nervurée séparant deux nervures voisines sur une même tôle et LB la largeur de la base ouverte d'une nervure et en ce que la largeur la plus petite, prise sur l'ensemble des tôles constitutives du jeu de tôles, de la zone non nervurée séparant deux nervures voisines sur une même tôle est non nulle.

Ainsi, il est possible de réaliser différents jeux de tôles, au moins deux des tôles du jeu étant différente en ce qui concerne la répartition des nervures et avec des nervures qui peuvent être réparties différemment, cela sur une même tôle sans que cela compromette l'empilage des tôles. En effet, on définit de la sorte un pas entre deux nervures voisines sur une tôle qui correspond à une valeur préalablement définie par une relation connue, cela pour toutes les tôles constitutives du jeu de tôles. En d'autres termes, la distance entre deux nervures sur une même tôle est égale à une à plusieurs fois la valeur entière d'une distance minimale déterminée. Il peut donc y avoir empilement des tôles de manière aisée, une nervure d'une tôle correspondant soit à une nervure d'une autre tôle soit à un espace non nervurée d'une largeur définie, cela bien entendu pour des tôles ayant la même valeur du pas entre deux nervures, donc appartenant à un même jeu de tôles. Grâce à l'invention, on réalise un jeu de tôles empilables, les tôles étant différentes entre elles.
- L'invention concerne également un empilement d'au moins deux tôles constitutives d'un jeu de tôles conforme à une des caractéristiques précédentes.

L'invention sera mieux comprise et d'autres avantages de celle-ci apparaitront plus clairement à la lecture de la description qui va suivre de plusieurs modes de réalisation de l'invention, donnée à titre d'exemple non limitatif et faite en référence aux dessins suivants dans lesquels:
- La figure 1 est une vue simplifiée et schématique, de la section transversale d'une tôle appartenant à un jeu de tôles conforme à un mode de réalisation de l'invention,
- la figure 2 est une vue similaire à la figure 1, à la même échelle, d'une autre tôle conforme à l'invention, les nervures des tôles des figures 1 et 2 étant identiques et appartenant au même jeu de tôles,
- la figure 3 est une vue similaire aux figures précédentes, à la même échelle, d'une autre tôle appartenant au même jeu de tôles,
- la figure 4 est une vue similaire aux figures précédentes illustrant un empilement réalisé avec les tôles des figures 1 et 2,
- la figure 5 est une vue similaire à la figure 4, l'empilement étant ici obtenu avec les tôles des figures 1 et 3,
- les figures 6 et 7 sont des vues similaires aux figures 4 et 5 illustrant diverses possibilités d'empilement des trois tôles représentées aux figures 1 à 3 et
- la figure 8 est une vue simplifiée et schématique d'une tôle non conforme à l'invention et appartenant à un autre jeu de tôles.

Les figures 1 à 3 illustrent, à titre d'exemples non limitatifs, trois tôles 1 ; 10 ; 100 appartenant à un même jeu de tôles et donc présentant toutes les trois des nervures 2 identiques. Aux différentes figures 1 à 8, les bords des tôles sont plans et donc constituent de facto des portions de zones non nervurées. Pour faciliter la lecture, ces portions de zones non nervurées sont considérées comme étant les bords de la tôle. Elles ne seront pas décrites plus en détail.

Les trois tôles 1 ; 10 ; 100, particulièrement illustrées aux figures 1 à 3, sont maintenant décrites séparément.

Le jeu de tôles considéré peut comprendre au moins une quatrième tôle, non illustrée, dont les nervures 2 sont séparées par une zone non nervurée, étant entendu que la répartition des zones non nervurées entre les nervures est différente de celle des tôles 1 ; 10 ; 100. Ici, pour simplifier la lecture, seules trois tôles 1 ; 10 ; 100 sont représentées.

La figure 1 illustre une tôle 1 constitutive d'un jeu de tôles conforme à un premier mode de réalisation de l'invention. Ici, les nervures 2 sont, en section transversale, en forme de trapèze. Il est à noter que la tôle 1 est, en tant que telle, connue de l'état de la technique.

Les nervures 2 sont identiques, en forme et en dimensions, sur la tôle 1 et sur l'ensemble des tôles constitutives d'un jeu de tôles donné, donc ici sur toutes les tôles illustrées aux figures 1 à 7. La base B de chaque nervure 2 est ouverte. La largeur LB de la base ouverte d'une nervure 2 est non nulle et au moins égale à deux fois l'épaisseur de la tôle 1. La base B est définie par l'espace entre les zones de jonction 3, 3' respectivement des flancs 4, 5 de la nervure 2 avec le plan P définissant l'ensemble des parties non nervurées de la tôle 1. Par la suite, pour faciliter la lecture, la référence P désignera les parties non nervurées entre deux nervures 2 voisines sur une tôle 1.

Le sommet S de chaque nervure 2 est plat et parallèle au plan P. Ici, à la figure 1, chaque partie non nervurée P a une face visible plane. La face visible est, dans l'exemple illustré à la figure 1, la face opposée à la face P1 qui est la face orientée vers le haut de la figure 1. En variante, la face visible est non plane, par exemple d'aspect granuleux ou rainuré. La face visible peut également être peinte ou décorée d'une manière différente des nervures 2.

Dans un autre mode de réalisation, les nervures ont une autre forme géométrique. A titre d'exemples non limitatifs, on peut citer des nervures aux flancs parallèles et/ou au sommet pointu, donc à section transversale triangulaire comme les nervures 20, 20', 20" de la tôle 200 illustrée à la figure 8. Dans tous les cas, il est important que, sur un jeu de tôles donné, toutes les nervures soient identiques non seulement sur une tôle donnée mais également entre toutes les tôles constitutives du jeu de tôles.

Les nervures sont toutes de même forme géométrique, leurs répartitions, sur une ou plusieurs tôles constitutives d'un jeu de tôles donné sont variables.

La figure 1 illustre une tôle 1 comportant six nervures 2. Les bords latéraux de la tôle 1, parallèles à la plus grande dimension des nervures 2, sont formés par des sections planes 6, 7. Une telle configuration des bords 6, 7 des tôles permet un chevauchement entre deux tôles 1 voisines, de sorte à réaliser un recouvrement qui assure l'étanchéité de la liaison lorsque plusieurs tôles sont en position sur un bâtiment. On conçoit aisément que le nombre de nervures 2 sur une tôle 1 peut être différent de celui illustré à la figure 1, cela en restant dans le cadre de l'invention.

La largeur DP de la partie non nervurée P entre deux nervures 2 voisines sur la tôle 1 est, ici, constante. Une telle configuration correspond à une répartition régulière des nervures 2 sur la tôle 1.

On définit, de manière générale, la distance DP de la partie non nervurée entre les nervures comme étant donnée par la relation : $DP = \left(m PU\right) - LB ,$ avec m un nombre entier, non nul, PU le pas utile et LB la largeur de la base ouverte d'une nervure.

Le pas utile PU d'une tôle est, conformément à l'invention, défini comme étant la somme de la largeur LB de la base B d'une nervure 2 et de la plus petite largeur Lpp de la partie non nervurée P située entre deux nervures 2 voisines, cela en considérant la partie non nervurée sur l'ensemble des tôles constitutives d'un même jeu de tôles. En d'autres termes, le pas utile PU correspond à la plus petite distance entre la zone de jonction 3 du flanc 4 d'une première nervure 2 avec le plan P et la zone de jonction 3 du flanc 4 d'une seconde nervure 2 avec le plan P, la seconde nervure 2 étant prise comme la plus proche de la première nervure.

Ainsi, selon l'invention le pas utile PU est défini par la relation suivante : $PU = Lpp + LB$

D'où la relation générale définissant la largeur d'une partie non nervurée : $DP = m \left(Lpp+LB\right) - LB$

Une telle définition du pas utile PU et de la dimension DP de la partie non nervurée entre deux nervures permet de ménager, selon les modes de réalisation illustrés aux figures 1 à 8, des parties non nervurées de dimensions variables, mais prédéfinies, de chaque côté d'une nervure.

Les parties non nervurées correspondent, dans tous les cas, à un multiple entier du pas utile PU tel que défini précédemment, avec une largeur la plus petite Lpp entre nervures qui est non nulle.

Pour faciliter la lecture, aux figures 1 à 7, la plus petite largeur Lpp de la partie non nervurée prise sur l'ensemble des tôles constitutives du jeu de tôles correspond au cas général où cette largeur Lpp est non nulle et, en l'espèce, différente de la largeur LB de la base B d'une nervure 2. En d'autres termes, la largeur Lpp correspond à la largeur de la zone non nervurée P située entre deux nervures 2 voisines sur la tôle 1.

Hors du cadre de l'invention, lorsque les nervures sont jointives, la plus petite largeur Lpp est égale à zéro. Dans un mode de réalisation, cette largeur Lpp est égale à la largeur LB de la base B d'une nervure.

De même, pour plus de lisibilité, les dimensions des parties non nervurées et des bases de nervures aux différentes figures ne sont pas obligatoirement à l'échelle.

Pour la tôle 1, la largeur LB de la base ouverte B de chaque nervure 2 est supérieure à la plus petite largeur Lpp de la partie non nervurée entre deux nervures 2 voisines, prises sur l'ensemble du jeu de tôles est nulle.

Le pas utile PU, à la tôle 1, est donc égal au cas général, selon la relation donnée précédemment. A la tôle 1, les nervures 2 étant régulièrement espacées, la distance DP entre deux nervures 2 est donc identique et constante sur toute la largeur L1 de la tôle 1. En d'autres termes, les zones non nervurées entre deux nervures 2 voisines sur la tôle 1 sont identiques sur toute la largeur L1 de la tôle 1.

Plus précisément, la tôle 1 illustre le cas particulier où le multiple m est ici égal à un.

Il s'agit donc du cas particulier, couvert par l'invention, où la largeur DP entre deux nervures voisines est égale au pas utile PU diminué de la largeur LB de la base ouverte B d'une nervure 2.

On peut donc écrire la relation, pour la tôle 1, comme suit : DP = (m PU) - LB, avec m=1 soit : DP = PU - LB soit DP= (Lpp + LB)-LB
Donc ici : DP= Lpp

La figure 2 illustre une tôle 10 également en matériau métallique et constitutive du même jeu de tôles que celui auquel appartient la tôle 1. Pour faciliter la lecture, les parties non nervurées de la tôle 10 sont, comme pour la tôle 1, planes, étant entendu qu'en variante elles peuvent avoir un aspect non plan.

La tôle 10 est pourvue de nervures 2 identiques en termes de forme et de dimensions aux nervures 2 équipant la tôle 1.

Ici, la répartition des nervures 2 sur la tôle 10 n'est pas régulière sur toute la largeur L10 de la tôle 10. En l'espèce, la partie non nervurée P entre deux nervures 2 situées globalement en position médiane sur la tôle 10 est de même dimension DP que celle de la partie non nervurée P entre deux nervures 2 de la tôle 1. En revanche, les largeurs DP10 des parties non nervurées P10 situées entre une nervure 2 et un bord 11 ou 12 de la tôle 10 sont supérieures à celles des parties non nervurées P entre les nervures 2 situées en position médiane de la tôle 10. Ici, la largeur DP10 de la partie non

nervurée P10 entre une nervure 2 voisine du bord 11 et une des nervures 2 en position médiane la plus proche est identique à la largeur DP10 de la partie non nervurée P10 entre la nervure 2 la plus proche du bord 12 et l'autre nervure 2 en position médiane la plus proche du bord 12.

La largeur DP10 de la partie P10 est donnée par la relation générale : $DP = \left(m PU\right) - LB .$

Selon l'invention, m est un multiple entier, différent de un. En l'espèce m est égal à deux.

En d'autres termes, la largeur D10 obéit à la relation: DP10= 2PU - LB.

Ici aussi, les parties non nervurées P, P10 de la tôle 10 sont planes. En variante, elles sont pourvues de reliefs décoratifs, par exemple des ondulations.

La figure 3 illustre une tôle 100 appartenant au même jeu que les tôles 1 et 10. En conséquence, la tôle 100 comprend des nervures 2, 2', 2" identiques à celles équipant les tôles 1 et 10. Pour faciliter le repérage des nervures selon leurs positions sur la tôle 100, les références 2, 2' et 2" sont utilisées.

Ici, on observe des parties non nervurées ayant diverses dimensions. Une partie non nervurée P100 s'étend entre un bord 13 et une première nervure 2. Une seconde partie non nervurée P101 s'étend entre la nervure 2, et une autre nervure 2', globalement en position excentrée sur la droite de la tôle 100, en regardant la figure 3. Une autre partie non nervurée P, de même dimension que les parties non nervurées P de la tôle 1, s'étend entre la nervure 2 ' et une nervure 2" proximale.

Comme pour les tôles 1 et 10, les dimensions DP100, DP101 et DP, respectivement des parties non nervurées P100, P101, et P de la tôle 100 sont données par la relation générale telle que définie précédemment. La largeur de la partie non nervurée P est, comme pour les tôles 1 et 10, égale à la largeur Lpp, donc obéit à la relation générale DP= m (Lpp + LB)- LB avec m=1.

Ici, DP100 correspond au cas où m=2, comme pour la largeur DP10 à la tôle 10, alors que DP101 correspond au cas où m=3.

Les figures 1 à 3 représentent ainsi, à titre non limitatif, des exemples possibles et non limitatifs de tôles conformes à l'invention et constitutives d'un même jeu de tôles.

Les figures 4 à 7 illustrent quelques-unes des possibilités d'empilement des tôles 1, 10 et 100. Pour plus de lisibilité, les empilements sont illustrés avec un exemplaire de chacune des tôles 1, 10 et 100. On conçoit aisément que chaque tôle 1, 10 ou 100 peut être utilisée en plusieurs exemplaires. De plus, chaque type de tôle 1, 10 ou 100 peut être en plusieurs exemplaires de diverses couleurs et/ou finition.

Dans tous les cas, les figures 4 à 7 illustrent la possibilité, grâce à l'invention, d'empiler des tôles différentes pour autant qu'elles appartiennent à un même jeu de tôles. Les figures 4 et 5 illustrent respectivement l'empilement d'une tôle 1 sur une tôle 10 ou sur une tôle 100. On note dans les deux cas que l'empilement est optimal car l'espace entre les tôles et minimal : soit les nervures 2 ; 2' ; 2" des tôles 1, 10, 100 empilées sont en regard les unes des autres soit une nervure est positionnée au-dessus d'une partie non nervurée de la tôle 10 ou 100 sur laquelle est posée la tôle 1.

Compte tenu de l'épaisseur nominale de chaque tôle 1, 10 et 100, à savoir une épaisseur inférieure au centimètre, on réalise un empilement d'une hauteur contrôlée, facilement palettisable et dont les dimensions correspondent sensiblement aux dimensions d'une des tôle 1, 10 ou 100. En d'autres termes, le stockage et le transport de jeux de tôles 1 et 10 ou de tôles 1 et 100 sont optimisés. La manœuvre de tels jeux de tôles empilées est par ailleurs facilitée, son encombrement étant réduit au mieux.

Les figures 6 et 7 illustrent un empilement avec les trois tôles 1, 10 et 100 des figures 1 à 3.

Ici, la figure 6 illustre un empilement avec, dans l'ordre en partant du haut de la figure 6, une tôle 1, 10 et 100. On note que, pour optimiser l'espace entre deux tôles, donc éviter qu'une nervure 2, 2', 2" supporte, par son sommet S, une zone d'une partie non nervurée P, P10, P100, P101, il convient de décaler, vers la gauche de la figure 6, la tôle 100 par rapport aux tôles 1 et 10. Ainsi, le bord 11 de la tôle 10 est en appui sur la partie non nervurée P101 de la tôle 100.

Une telle configuration permet d'empiler les trois tôles 1, 10 et 100 en optimisant l'épaisseur de l'empilement de tôles, cela de manière similaire aux empilements illustrés aux figures 4 et 5. En revanche, du fait du décalage de la tôle 100 par rapport aux tôles 1 et 10, une des dimensions de l'empilement illustré à la figure 6 est supérieur à la dimension équivalente aux figures 4 et 5. Néanmoins, un tel empilement de tôles reste palettisable, l'encombrement général de l'empilement restant contenu dans une plage acceptable avec une mise en palettes.

La figure 7 illustre un autre mode de réalisation d'un empilement avec les trois tôles1, 10 et 100. Ici, la tôle 100 est décalée vers la droite de la figure 7. Comme pour la figure 6, l'empilement est réalisé, respectivement, avec des tôles 1, 10 et 100 en partant du haut de la figure 7. Ici aussi on obtient un empilement dont une des dimensions est supérieure à la dimension correspondante d'une tôle 1, 10 ou 100. Un tel empilement, comme celui de la figure 6, reste aisément palettisable.

La figure 8 illustre une réalisation hors de l'invention, avec une tôle 200 constitutive d'un autre jeu de tôles. Ici, outre la forme géométrique des nervures différente de la forme géométrique des nervures 2, 2', 2" illustrées aux figures précédentes, on note une répartition différente des nervures. D'une part, on observe certaines nervures, référencées 20, qui sont dites mitoyennes, donc une tôle 200 pourvue de parties non nervurées entre deux nervures 20 voisines réduites à une largeur minimale, de facto correspondant à la valeur du pliage de la tôle. Ici trois nervures 20 sont illustrées à gauche de la figure 8.

En partie centrale de la tôle 200, en regardant la figure 8, deux nervures, identiques aux nervures 20 mais référencées 20' pour faciliter leur repérage, sont représentées mitoyennes, sans partie non nervurée entre elles, comme pour les nervures 20. On conçoit que ce nombre de nervures 20, 20' peut être différent.

En d'autre termes, il s'agit de l'illustration, en partie gauche et centrale de la tôle 200, du cas particulier où Lpp = 0.

A droite de la tôle 200, selon la figure 8, deux nervures 20' et 20" sont séparées par une partie non nervurée, étant entendu que, dans l'exemple, la nervure 20" est identique aux nervures 20, 20'. La référence 20" est utilisée pour faciliter le repérage.

Ainsi, une partie non nervurée P200 est ménagée entre deux nervures 20 et 20' et une autre partie non nervurée P200' est ménagée entre deux nervures 20' et 20".

A la tôle 200, le pas utile PU200 est donc égal à la largeur LB20 de la base B20 d'une nervure 20. La largeur DP200 de la partie non nervurée P200 entre les nervures 20 et 20' obéit à la relation : DP200= (m PU200) - LB20 avec m=4.

On notre que la largeur DP200' obéit elle à la relation DP200'= (m PU200) - LB20 avec m=3.

On conçoit aisément que l'empilement des nervures mitoyennes 20, 20' entre des tôles 200 est effectué de manière aisée.

Grace à l'invention, en jouant sur l'orientation des tôles, il est possible de réaliser des empilements dont l'encombrement est optimal, tant pour le stockage que le transport sur palette. Une telle solution permet de réaliser des jeux de tôles avec des répartitions de nervures différentes, sur une ou plusieurs tôles, dont les couts de stockage, de manipulation et de transport sont optimaux.

## Revendications

1. Jeu d'au moins deux plaques ou tôles (1 ; 10 ; 100 ; 200) en un matériau métallique, chaque tôle étant pourvue d'au moins deux nervures (2 ; 2' ; 2" ; 20 ; 20' ; 20") identiques, parallèles entre elles et à la plus grande dimension de la tôle et à base (B ; B20) ouverte, au moins deux nervures (2 ; 2' ; 2" ; 20 ; 20' ; 20") d'une même tôle (1 ; 10 ; 100 ; 200) étant séparées par une partie non nervurée (P, P10 ; P100 ; P101; P200, P200') et lesdites au moins deux tôles (1 ; 10 ; 100 ; 200) constitutives d'un même jeu de tôle ayant des nervures de même forme géométrique et une répartition différente des nervures (2 ; 2' ; 2" ; 20 ; 20' ; 20") sur une ou plusieurs tôles (1 ; 10 ; 100 ; 200) constitutives dudit jeu de tôles, **caractérisé en ce que** la largeur (DP) de la partie non nervurée (P ; P10 ; P100 ; P101 ; P200) entre deux nervures (2 ; 2' ; 2" ; 20 ; 20' ; 20") voisines d'une même tôle (1 ; 10 ; 100 ; 200) est définie par la relation : $DP = \left(m PU\right) - LB$ avec m un nombre entier non nul et différent de un pour au moins deux nervures voisines sur au moins une tôle du jeu de tôles, PU un nombre dit pas utile, correspondant à la somme de la largeur (LB ; LB20) de la base ouverte (B ; B20) d'une nervure (2 ; 2' ; 2" ; 20 ; 20' ; 20") avec une largeur de la partie non nervurée (P, P10, P100, P101, P200, P200') séparant deux nervures (2 ; 2' ; 2" ; 20 ; 20' ; 20") voisines sur une même tôle, la largeur retenue étant la largeur la plus petite (Lpp) prise sur l'ensemble des tôles (1 ; 10 ; 100 ; 200) constitutives du jeu de tôles, de la partie non nervurée (P, P10 ; P100 ; P101; P200, P200') séparant deux nervures (2 ; 2' ; 2" ; 20 ; 20' ; 20") voisines sur une même tôle et LB la largeur (LB ; LB20) de la base ouverte (B ; B20) d'une nervure (2 ; 2' ; 2" ; 20 ; 20' ; 20") et **en ce que** la largeur (Lpp) la plus petite, prise sur l'ensemble des tôles constitutives (1 ; 10 ; 100) du jeu de tôles, de la zone non nervurée (P) séparant deux nervures (2) voisines sur une même tôle (1) est non nulle.

2. -Empilement d'au moins deux tôles (1 ; 10 ; 100 ; 200) constitutives d'un jeu de tôles conforme à une des revendications précédentes.

## Patentansprüche

1. Satz von mindestens zwei Platten oder Blechen (1; 10; 100; 200) aus einem metallischen Material, wobei jedes Blech mit mindestens zwei identischen Rippen (2; 2'; 2"; 20; 20'; 20"), die parallel zueinander und zur größten Abmessung des Blechs verlaufen und eine offene Basis (B; B20) aufweisen, versehen ist, wobei mindestens zwei Rippen (2; 2'; 2"; 20; 20'; 20") eines gleichen Blechs (1; 10; 100; 200) durch einen nicht gerippten Teil (P, P10; P100; P101; P200, P200') getrennt sind, und wobei die mindestens zwei Bleche (1; 10; 100; 200), die einen gleichen Satz von Blechen bilden, Rippen von gleicher geometrischer Form und eine unterschiedliche Verteilung der Rippen (2; 2'; 2"; 20; 20'; 20") auf einem oder mehreren Blechen (1; 10; 100; 200) aufweisen, die den Satz von Blechen bilden, **dadurch gekennzeichnet, dass** die Breite (DP) des nicht gerippten Teils (P; P10; P100; P101; P200) zwischen zwei benachbarten Rippen (2; 2'; 2"; 20; 20'; 20") eines gleichen Blechs (1; 10; 100; 200) definiert ist durch die Beziehung:
DP = (m PU) - LB, wobei m eine ganze Zahl ungleich Null ist und von Eins verschieden für mindestens zwei benachbarte Rippen auf mindestens einem Blech des Satzes von Blechen, PU eine nicht nützliche Zahl ist, die der Summe der Breite (LB; LB20) der offenen Basis (B; B20) einer Rippe (2; 2'; 2"; 20; 20'; 20") und einer Breite des nicht gerippten Teils (P, P10, P100, P101, P200, P200'), der zwei benachbarte Rippen (2; 2'; 2"; 20; 20'; 20") auf einem gleichen Blech trennt, entspricht, wobei die gewählte Breite die kleinste Breite (Lpp) ist, die bei allen Blechen (1; 10; 100; 200), die den Satz von Blechen bilden, von dem nicht gerippten Teil (P, P10; P100; P101; P200, P200') der zwei benachbarte Rippen (2; 2'; 2"; 20; 20'; 20") auf einem gleichen Blech trennt, genommen wird, und LB die Breite (LB; LB20) der offenen Basis (B; B20) einer Rippe (2; 2'; 2"; 20; 20'; 20") ist, und dadurch, dass die kleinste Breite (Lpp), die bei allen Blechen (1; 10; 100), die den Satz von Blechen bilden, von der nicht gerippten Zone (P), die zwei benachbarte Rippen (2) auf einem gleichen Blech (1) trennt, genommen wird, nicht Null ist.

2. Stapel aus mindestens zwei Blechen (1; 10; 100; 200), die einen Satz von Blechen nach einem der vorhergehenden Ansprüche bilden.

## Claims

1. A set of at least two plates or sheets (1; 10; 100; 200) made of a metal material, each sheet being provided with at least two identical ribs (2; 2'; 2"; 20; 20'; 20"), parallel to one another and to the largest dimension of the sheet and with an open base (B; B20), at least two ribs (2; 2'; 2"; 20; 20'; 20") of the same sheet (1; 10; 100; 200) being separated by a non-ribbed part (P; P10; P100; P101; P200; P200') and said at least two sheets (1; 10; 100; 200) constituting a same set of sheets having ribs of the same geometrical shape and a different distribution of ribs (2; 2'; 2"; 20; 20'; 20") on one or more sheets (1; 10; 100; 200) constituting said set of sheets, **characterised in that** the width (DP) of the non-ribbed part (P; P10; P100; P101; P200) between two adjacent ribs (2; 2'; 2"; 20; 20'; 20") of the same sheet (1; 10; 100; 200) is defined by the relation:
DP = (m PU) - LB, with m being a non-zero integer different from one for at least two neighbouring ribs on at least one sheet of the set of sheets, PU a so-called effective pitch number, corresponding to the sum of the width (LB; LB20) of the open base (B; B20) of a rib (2; 2'; 2"; 20; 20'; 20") with a width of the non-ribbed part (P; P10; P100; P101; P200; P200') separating two adjacent ribs (2; 2'; 2"; 20; 20'; 20") on the same sheet, the width chosen being the smallest width (Lpp) taken from all of the sheets (1; 10; 100; 200) making up the set of sheets, of the non-ribbed part (P; P10; P100; P101; P200; P200') separating two adjacent ribs (2; 2'; 2"; 20; 20'; 20") on the same sheet, and LB the width (LB; LB20) of the open base (B; B20) of a rib (2; 2'; 2"; 20; 20'; 20"), and **in that** the smallest width (Lpp), taken from all of the sheets (1; 10; 100) making up the set of sheets, of the non-ribbed area (P) separating two adjacent ribs (2) on a single sheet (1) is non-zero.

2. A stack of at least two sheets (1; 10; 100; 200) constituting a set of sheets according to one of the preceding claims.
